# EUROPÄISCHE PATENTSCHRIFT

(11) **EP 0 769 825 B1**
(45) Veröffentlichungstag und Bekanntmachung des Hinweises auf die Patenterteilung: **10.09.2008**
(21) Anmeldenummer: 96115829.2
(22) Anmeldetag: 02.10.1996
(51) Int. Cl.: H01R 4/26, H01R 4/64, H01R 9/03, H01R 4/48

(54) **Anschlussklemme, insbesondere zum Anschliessen von Abzweigleiter an Hauptleiter sowie Kontaktelement hierfür**
Connection terminal, in particular for connecting tapping conductors to main conductor and contact element therefor
Borne de connexion, en particulier pour la connexion de conducteurs de dérivation à un conducteur principal, et un élément de contact approprié

(30) Priorität: 20.10.1995 DE 19539184
(43) Veröffentlichungstag der Anmeldung: 23.04.1997
(73) Patentinhaber: GPH GmbH, 95028 Hof/Saale (DE)
(72) Erfinder: Hardt, Falk, 95176 Konradsreuth (DE)
(74) Vertreter: Strobel, Wolfgang

(56) Entgegenhaltungen:
- DE-U- 9 201 942
- FR-A- 2 135 400
- FR-A- 2 656 742
- LU-A- 78 705
- US-A- 3 383 648

## Beschreibung

Die vorliegende Erfindung betrifft ein Kontaktelement zur Erzeugung eines elektrischen Kontaktes zwischen Hauptleiter einer Erdleitung und Abzweigleiter, nach dem Oberbegriff des Anspruchs 1.

Weiterhin betrifft die vorliegende Erfindung eine Anschlussklemme zum Anschließen von Abzweigleiter an Hauptleiter einer Erdleitung, nach dem Oberbegriff des Anspruchs 7.

Anschlussklemmen dienen zum Verbinden von wenigstens einem Abzweigleiter mit einem Hauptleiter, der in der Regel in der Erde verlegt ist und als solcher nicht unterbrochen werden darf, d. h. dass ein Auftrennen des Hauptleiters und Zwischensetzen eines Verbindungsstücks zur Abzweigung für die Abzweigleiter gemäß entsprechender Vorschriften verboten ist.

Aus der FR-A-2 135 400 ist eine Anschlussklemme zum Anschließen von Abzweigleiter an Hauptleiter einer Erdleitung bekannt, die mehrere Klemmelemente aufweist, die um den Hauptleiter anbringbar sind und diesen umschließen. Die Anschlussklemme weist mehrere Kontaktelemente auf, die im montierten Zustand zwischen einer Ader eines Hauptleiters einer Erdleitung und einem Abzweigleiter einen elektrischen Kontakt erzeugen. Das Kontaktelement weist weinigstens eine Öffnung zum Einführen eines Abzweigleiters auf, wobei das Kontaktelement zahnförmige Kontakte aufweist, die geeignet sind, die Isolierung eines Hauptleiters zu durchstoßen und den elektrischen Kontakt zwischen Kontaktelement und Hauptleiter zu erzeugen.

Die Klemmelemente sind miteinander und mit dem Hauptleiter über eine Festklemmeinrichtung lagesicherbar verbunden. Wie beispielsweise aus Figur 1 der FR-A-2 135 400 ersichtlich, werden die Abzweigleiter mittels Klemmschrauben in den Klemmelementen an ihrem Herausziehen lagegesichert. Die Klemmschrauben haben einen, entsprechend bezogen auf den Abzweigleiter, großen, gegebenenfalls nahezu gleich großen Außendurchmesser, der offensichtlich notwendig ist, um die notwendige Klemmkraft auf den Abzweigleiter auszuüben. Die Stromübertragung auf den Abzweigleiter erfolgt über die Innenwand der im Klemmelement ausgebildeten Öffnung zur Aufnahme des Abzweigleiters. Durch die großflächige Anlage des Abzweigleiters an das Klemmelement, was nicht zuletzt durch das feste Klemmen mittels der Klemmschrauben erzeugt wird, wird eine sichere Stromübertragung erzeugt.

Aus der US-A-3,383,648 ist eine Kontaktbuchse zur Aufnahme von extrem dünnen Komponenten bekannt, welche nicht größer als ein menschliches Haar sind. Zum zeitweisen Halten sind Federelemente mit spitzen Zungen vorgesehen, die einen elektrischen Kontakt zwischen der Kontaktbuchse und dem haarfeinen Kontaktstift herstellen sollen, wobei sie ein unbegrenzt oftmaliges Herausziehen der Kontakte aus der Buchse sicherstellen sollen.

Der vorliegenden Erfindung liegt deshalb die Aufgabe zugrunde, ein Kontaktelement zu schaffen, das für den Anschluss wenigstens eines Abzweigleiters an einem Hauptleiter geeignet ist, und somit universelles Anwendung findet, wobei sowohl die elektrische Verbindung als auch die Lagesicherung des Abzweigleiters gegen ein Herausziehen durch einfache Maßnahmen und ohne zusätzliche Klemmschrauben sichergestellt werden soll.

Weiterhin liegt der vorliegenden Erfindung die Aufgabe zugrunde, eine Anschlussklemme der eingangs genannten Art derart zu verbessern, dass diese universell einsetzbar und insbesondere eine besonders einfache Fixierung des bzw. der Abzweigleiter in der Anschlussklemme ermöglicht.

Die Lösung dieser Aufgaben ergibt sich aus den Merkmalen des Anspruchs 1 bzw. 7.

Dadurch, daß das Kontaktelement (39) wenigstens zwei Federelemente (57) aufweist, die im wesentlichen gleich ausgebildet sind, wobei die Federelemente (57) Federeinrichtungen (67) aufweisen und in der Öffnung (51) des Kontaktelements (39) angeornet sind, und daß die Federelemente (57) ringförmig ausgebildet sind und von dem Innenrand (61) des ringförmigen Federelements (57) ausgehend Einkerbungen (63) vorgesehen sind, die sich in Richtung Außenrand (65) des Federelements (57) erstrecken, wobei zwischen zwei benachbarten Einkerbungen (63) eine der Federeinrichtungen (67) gebildet wird, wobei die Federeinrichtungen am Abzweigleiter derart eingreifen, daß sowohl eine Lagesicherung des Abzweigleiters (15) ohne zusätzliche Verschraubungen und Verklemmungen als auch der elektrische Kontakt zwischen Abzweigleiter (15) und Kontaktelement (39) erzeugt wird, wird ein besonders einfaches Montieren des kontakt elements, insbesondere ohne die Verwendung weiteren Werkreuge bzw*.* Schrauben elemente erreicht

Erfindungsgemäß wird somit die Federeinrichtung bei Einführen des Abzweigleiters durch diesen verformt und damit sowohl eine Lagesicherung des Abzweigleiters als auch ein elektrischer Kontakt zwischen Kontaktelement und Abzweigleiter erzeugt.

Erfindungsgemäß wird es somit möglich, durch einfaches Einstecken des Abzweigleiters in die entsprechende Öffnung des Kontaktelements diesen in dem Kontaktelement lagezusichern, wobei zusätzliche aufwendige Verschraubungen und Verklemmungen des Abzweigleiters mittels Schrauben vermieden werden.

Das in dem erfindungsgemäßen kontaktelement verwendete Federelement ist in der Lage, die für den Abzweigleiter erforderliche Lagesicherungskraft zu erzeugen, wobei zusätzlich ein guter elektrischer Kontakt aufgrund der verformten Abschnitte des Kontaktelements und damit deren Anlage an diesen sichergestellt ist.

Dabei ergibt sich bei dem erfindungsgemäßen Kontaktelement zusätzlich der vorteil, daß dieses universell bei Anschlußklemmen einsetzbar ist, und für jegliche Art von Anschlußklemmen verwendbar ist, die bei der elektrischen Verbindung von zwei Leitern eingesetzt werden.

Dies schließt auch insbesondere vieladrige Leiter sowohl als Hauptleiter als auch als Abzweigleiter ein.

Weist das Kontaktelement wenigstens zwei Federelemente auf, die für Abzweigleiter unterschiedlicher Querschnittabmessungen geeignet sind, so ist eine universelle Einsetzbarkeit des Kontaktelements und damit der Anschlußklemme geschaffen. Durch beispielsweise unterschiedliche Durchmesser können Abzweigleiter unterschiedlicher Durchmesser von einer Ausführungsform einer Anschlußklemme gehalten werden.

Mit Hilfe von Federeinrichtungen wird vorteilhafterweise erreicht, daß beim Einstecken des Abzweigleiters dessen Oberfläche angeritzt bzw. aufgerissen wird und die sich darauf befindliche Oxidschicht beispielsweise bei Aluminiumleitern zerstört wird. Dies führt somit zum sicheren Erzeugen einer elektrischen Kontaktverbindung.

Vorteilhafterweise wird eine noch höhere Kompaktheit der Anschlußklemme dadurch erreicht, daß das Kontaktelement zwei Öffnungen zur Aufnahme von zwei Abzweigleitern aufweist. Somit können mit einem Kontaktelement zwei Abzweigleitungen für zwei verschiedene Häuser geklemmt werden.

Dabei können die Achsen der Öffnungen zusammenfallen, wobei zusätzlich vorteilhafterweise die Achse oder die Achsen parallel zur Achse des Hauptleiters in der Anschlußklemme verläuft bzw. verlaufen.

Wird zwischen den Öffnungen eine Trennwand vorgesehen, so dient diese vorteilhafterweise als Anschlag für den Abzweigleiter, wenn dieser in die Öffnung eingesteckt wird.

Gleiches bzw. ähnliches gilt auch für die oben ausgeführten unterschiedlichen Federelemente bzw. Federelementsätze, wobei beispielsweise die Öffnungen der Federelemente sich in Richtung des Anschlags der Öffnung bzw. der Trennwand verjüngen. Das bedeutet, daß der kleinste Abzweigleiter vom innersten Federelement aufgenommen wird und der größte Abzweigleiter vom Federelement aufgenommen wird, das der Eintrittsöffnung am nächsten liegt.

Vorteilhafterweise sind zahnförmige Kontakte in mehreren Reihen nebeneinander angeordnet.

In einer besonders einfachen Ausführungsform kann das Kontaktelement hülsenförmig ausgebildet sein.

Anschlußklemmen, insbesondere solche, die in der Erde verlegt werden, müßen dauerhaft gegen Eindringen von Schmutz und Feuchtigkeit geschützt werden, damit die elektrische Verbindung dauerhaft gesichert ist. Aus diesem Grund weist das Klemmelement wenigstens einen sich nach innen zum Hauptleiter hin öffnenden Hohlraum zur Aufnahme eines Kontaktelements auf. Damit wird vorteilhafterweise erreicht, daß das Kontaktelement gegenüber dem Äußeren der Anschlußklemme vollständig abgedichtet ist und somit ein Eindringen von Feuchtigkeit und Schmutz sicher verhindert werden kann.

Es hat sich als vorteilhaft erwiesen, daß die Anschlußklemme aus mehreren Klemmelementen zusammengesetzt ist, die hierzu sektorförmig ausgebildet sind.

Abhängig von der Art des Hauptleiters werden entsprechende Sektoren gebildet. So wird bei einem vieradrigen Hauptleiter, der im wesentlichen vier gleich große Adern aufweist, eine Anschlußklemme mit vier Klemmelementen gebildet, die in ihrer Ausgestaltung identisch sein können. Dies hat wiederum vorteilhaft eine Vereinfachung in der Herstellung der Klemmelemente zur Folge.

In zunehmenden Maße werden jedoch auch Hauptleiter verwendet, die in ihrer Größe unterschiedliche Adern aufweisen. Beispielsweise wird ein Hauptleiter verwendet, bei dem drei Adern sektorförmig mit einem Winkel von größer 90° vorhanden sind und eine vierte Ader als Nullleiter befindet sich in dem verbleibenden vierten Sektor, wobei diese Ader beispielsweise auch als runder Draht vorliegen kann.

Entsprechend werden die Klemmelemente ausgebildet, d. h. es werden drei Klemmelemente mit größeren Sektorabmessungen und ein Klemmelement mit einem kleineren Sektor verwendet.

Vorteilhafterweise sind die Klemmelemente kreisbogensegmentförmig ausgebildet (Figur 3 und 5).

Im Falle von vier gleich großen Klemmelementen ergibt sich ein Kreisbogensektorwinkel α von jeweils 90° Grad pro Klemmelement.

Bei einem sogenannten dreieinhalbadrigen Hauptleiter werden drei Klemmelemente mit einem entsprechenden Sektorwinkel α ausgebildet und das vierte, kleinere Klemmelement weist einen entsprechend kleineren Sektorwinkel auf.

Zur weiteren Abdichtung der elektrischen Verbindungsstellen von Kontaktelement bzw. Klemmelement und Hauptleiter, ist eine Dichtungsmasse, vorzugsweise in Form eines Dichtungsbandes (Figur 3 bis 5) vorgesehen, das sich zwischen der Innenumfangsseite des Kontaktelements und dem Hauptleiter erstreckt.

Entsprechend kann auch die Öffnung des Kontaktelements, in die der Abzweigleiter eingesteckt wird, nach außen abgedichtet werden.

Zur Versteifung des Klemmelements einerseits und zur Materialeinsparung beim Klemmelement andererseits ist dieses als rippenartiger, mit von außen zugänglichen Vertiefungen versehener Körper ausgebildet. Dadurch wird die ausreichende Festigkeit des Klemmelements bei dessen Andrücken an den Hauptleiter einerseits und beim Andrücken an die benachbarten Klemmelemente andererseits erreicht.

Vorteilhafterweise weist das Klemmelement einen in Richtung des Hauptleiters vorspringenden Keil auf, wodurch ermöglicht wird, daß beim Ansetzen des Klemmelements der Keil zwischen zwei Adern des Hauptleiters eingesteckt werden kann und somit eine erste Halterung des losen Klemmelements am Hauptleiter erreicht wird.

Der Keil ist vorteilhafterweise in zwei voneinander beabstandete Teilkeile aufgeteilt, die vorteilhafterweise in axialen Endbereichen des Klemmelements angeordnet sind, so daß dazwischen für das Einbringen des Kontaktelements in das Klemmelement ein entsprechender Freiraum vorgesehen ist.

Wiederum insbesondere aus Gründen der Abdichtung weist das Klemmelement einen, bevorzugt zwei sich in Axialrichtung entgegengesetzt erstreckende, querschnittsverjüngende Bereiche auf, wobei sich diese von den Stirnseiten des Klemmelements aus erstrecken.

Dabei können die Vorsprungbereiche vorteilhafterweise einstückig mit dem Klemmelement ausgebildet sein, so daß das Klemmelement beispielsweise als ein Spritzgußteil herstellbar ist.

Die Festklemmeinrichtung zum Festklemmen der Klemmelemente untereinander und an dem Hauptleiter ist vorzugsweise als eine Rohrschelle ausgebildet, die auf einfache Weise um die Klemmelemente gelegt werden kann.

Die Rohrschelle kann dabei bandförmig ausgebildet sein und ein schraubenförmiges Anzugselement aufweisen, das durch Schrauben ein entsprechendes Anzugsmoment auf die Klemmelemente aufbringt.

Um auch ein eindeutig definiertes Anzugsmoment und damit eine eindeutig definierte Klemmkraft der Anschlußklemme am Hauptleiter zu erzeugen, ist die Schraube des schraubenförmigen Anzugselements als Abreißkopfschraube ausgebildet. Bei Erreichen eines entsprechenden Anzugsdrehmoments reißt somit der Kopf dieser Schraube ab, was zudem eine besonders einfache und sichere Montage der Anschlußklemme unterstützt.

Weitere Einzelheiten, Merkmale und Vorteile der vorliegenden Erfindung ergeben sich aus der nachfolgendenBeschreibung von bevorzugten Ausführungsbeispielen des erfindungsgemäßen Kontaktelements bzw. der erfindungsgemäßen Anschlußklemme unter Bezugnahme auf die Zeichnungen. Darin zeigt:
- Figur 1 eine perspektivische Ansicht einer an einem Hauptleiter montierten erfindungsgemäßen Anschlußklemme;
- Figur 2 eine teilweise aufgebrochene Teilansicht eines Klemmelements der erfindungsgemäßen Anschlußklemme;
- Figur 3 eine Schnittansicht gemäß der Linie III-III von Figur 2;
- Figur 4 eine Seitenansicht auf das Klemmelement der erfindungsgemäßen Anschlußklemme, in einer verkleinerten Darstellung;
- Figur 5 eine Seitenansicht eines Kontaktelements;
- Figur 6 eine Schnittansicht gemäß der Linie VI-VI von Figur 5 des Kontaktelements; und
- Figur 7 eine Draufsicht auf ein Federelement des Kontaktelements.

Nachfolgend wird unter Bezugnahme auf die Figuren zunächst der Aufbau der erfindungsgemäßen Anschlußklemme beschrieben.

Figur 1 zeigt in einer perspektivischen schematischen Darstellung eine Anschlußklemme 1, die um einen Hauptleiter 3 angeordnet ist. Der Hauptleiter 3 weist einen Isoliermantel 5 auf, der einen mehradrigen Kabelstrang 7 umgibt. Im vorliegenden schematischen Beispielsfall umfaßt der Kabelstrang 7 vier Adern.

Im Bereich 9 der Anschlußklemme ist der Hauptleiter 3 von seinem Isoliermantel 5 befreit, was zu einer Verjüngung des Durchmessers des Hauptleiters 3 führt.

Der Bereich 9 ist von der Anschlußklemme 1 umgeben, die vier Klemmelemente 11 aufweist, von denen in Figur 1 drei ersichtlich sind.

Aus Gründen der Zeichnungsvereinfachung ist nur ein Klemmelement 11 dargestellt, das mit Öffnungen 13 versehen ist, in die jeweils ein Abzweigleiter 15 eingesteckt ist. Die anderen Klemmelemente 11 weisen ebenfalls Öffnungen für den Abzweigleiter 15 auf.

Die vier sektorförmigen Klemmelemente 11 sind von einer bandförmigen Rohrschelle 17 umgeben, die ein schraubenförmiges Anzugselement 19 aufweist.

In dem in Figur 1 gezeigten montierten Zustand der Anschlußklemme ist eine Abreißkopfschraube 21 ersichtlich, bei der der Abreißkopf bereits abgetrennt wurde und nur eine entsprechende Bruchfläche 23 ersichtlich ist.

Wie in Figur 1 ersichtlich, weisen die dort gezeigten Klemmelemente 11 glatte Außenflächen auf, wohingegen in einer alternativen Ausführungsform gemäß Figur 2 ein Klemmelement 25 dargestellt ist, das rippenförmige Strukturen mit nach außen offenen Vertiefungen oder Hohlräumen 27 versehen ist. Rippen 29 und 30 begrenzen diese Hohlräume 27.

Wie aus Figur 2 weiterhin ersichtlich, weist das Klemmelement 25 an seiner Stirnseite 31 einen querschnittverjüngenden Vorsprungbereich 33 auf, wobei die Verjüngung in Richtung der Außenseite bzw. in Achsrichtung des Klemmelements 25 verläuft.

Auch hier wird eine Rippenstruktur beibehalten und der Vorsprungbereich 33 ist einstückig mit dem Klemmelement 25 verbunden.

Der teilweise aufgebrochene Abschnitt A wird in Verbindung mit Figur 6 beschrieben.

Figur 3 zeigt eine Schnittansicht gemäß der Linie III-III von Figur 2. Aus dieser Schnittansicht wird der Aufbau des Klemmelements 25, der bis auf die Außenkontour mit dem Aufbau des Klemmelements 11 identisch ist, deutlich. Aus Gründen der Klarheit wird die Darstellung der Federelemente hier weggelassen und ist in Figur 5 dargestellt.

In dem Klemmelement 25 ist ein Hohlraum 35 ausgebildet, der von der Innenseite 37 des Klemmelements 25 her offen ist.

In diesem Hohlraum 35 ist ein Kontaktelement 39 eingesetzt, das so ausgebildet ist, daß es der Kontour des Hohlraums 35 einerseits und der Innenseite 37 des Klemmelements 25 andererseits folgt.

An der dem Hauptleiter zugewandten Innenseite oder Unterseite 41 des Kontaktelements 39 sind zahnförmige Kontakte 43 vorgesehen, die zum Hauptleiter hin spitz zulaufen.

An der Unterseite 41 des Kontaktelements 39 ist weiterhin eine bandförmige Dichtungsmasse 45 vorgesehen.

Das Klemmelement 25 weist weiterhin einen Keil 47 auf, der zu einer ersten Lagesicherung des Klemmelements 25 am Hauptleiter dient.

In Figur 4 ist in verkleinerter Form ein Klemmelement 25 mit zwei Vorsprungbereichen 33 schematisch dargestellt. Das Klemmelement 25 weist hierbei zwei Teilkeile 47 auf, die an den jeweiligen Endbereichen des Klemmelements 25 angeordnet sind. Dazwischen ergibt sich eine Freiraum 49, der insbesondere dazu dient, das Kontaktelement 39 von unten in den Hohlraum 35 des Klemmelements 25 einzuführen.

Wieder ist die bandförmige Dichtungsmasse 45 ersichtlich und in Zusammenschau mit Figur 3 ergibt sich, daß die zahnförmigen Kontakte 43 in drei Reihen zu jeweils 4 Zähnen angeordnet sind.

Andere Konfigurationen der Zähne selbst bzw. der Anordnung sind selbstverständlich im Rahmen der Erfindung möglich.

Figur 5 ist die Ansicht auf ein isoliertes erfindungsgemäßes Kontaktelement 39, wie es in Figur 3 als in das Klemmelement 25 eingesetztes Teil dargestellt ist. Aus Figur 5 ist eine stirnseitige Öffnung 51 ersichtlich, die unter Bezugnahme auf Figur 6 näher erläuert wird.

Figur 6 zeigt eine Schnittansicht des erfindungsgemäßen Kontaktelements 39 gemäß der Linie VI-VI von Figur 5.

Wie aus Figur 6 ersichtich weist das Kontaktelement 39 eine symmetrische Ausbildung mit zwei Öffnungen 51 auf, deren Achsen 53 und 54 in dieser Ausführungsform zusammenfallen.

Zwischen den Öffnungen 51 ist eine Trennwand 55 ausgebildet, die als Anschlag für einen Abzweigleiter dienen kann.

Zum Festlegen des Abzweigleiters 15 in der Öffnung 51 bzw. 13 (Figur 1) sind Federelemente 57 vorgesehen, von denen eines in Figur 7 in Draufsicht dargestellt ist

Wie in Figur 6 ersichtlich sind in jeder Öffnungen 51 drei Sätze 59 von Federelementen 57 angeordnet.

Wie aus Figur 7 ersichtlich ist das Federelement 57 ringförmig ausgebildet, wobei vom Innenrand 61 Einkerbungen 63 zum Außenrand 65 verlaufen, die biegsame Federeinrichtungen in Form von Zungen ergeben.

Nachfolgend wird nunmehr die Funktionsweise der erfindungsgemäßen Anschlußklemme bzw. des erfindungsgemäßen Kontaktelements beschrieben.

Zum Anbringen der Anschlußklemme an den Hauptleiter wird zunächst der Isoliermantel 5 im Bereich 9 der Anschlußklemmen 1 entfernt, so daß die ihrerseits isolierten Adern des mehradrigen Hauptleiters 3 von außen zugänglich sind.

Ein sektorförmiges Klemmelement 11 bzw. 25 nach dem anderen wird mit Hilfe des Keils 47 zwischen zwei Adern des Hauptleiters 3 eingesteckt und ist dabei zunächst lagegesichert.

Wenn sich alle, im Beispielsfalle 4 Klemmelemente 11 am Hauptleiter 3 befinden, wird die bandförmige Rohrschelle 17 um die Klemmelemente 11 gelegt und mittels Abreißkopfschraube 21 angezogen.

Dabei dringen die zahnförmigen Kontakte 43 in den Isoliermantel einer jeden Ader ein, durchtrennen diesen und treffen auf den eigentlichen metallischen Leiter der entsprechenden Ader.

Nach Aufbringen eines vorbestimmten Drehmoments reißt der Abreißkopf der Abreißkopfschraube 21 ab und die Abschlußklemme 1 ist fest am Hauptleiter 3 montiert.

Sodann wird der Abzweigleiter 15 in die Öffnung 13 bzw. 51 eingeführt und durchquert einen oder mehrere Federelementsätze 59. Dabei verformen sich die Federeinrichtungen 67 und schleifen auf der Oberfläche des Abzweigleiters 15 derart, daß die darauf befindliche Oxidschicht durchtrennt wird und ein elektrischer Kontakt hergestellt wird. Zugleich verklemmen die Federeineinrichtungen 67 sich auf dem Abzweigleiter und verhindern, daß dieser entgegen seiner Einführrichtung wieder aus der Öffnung 51 bzw. 13 herausgezogen werden kann. Damit wird sowohl ein sicherer elektrischer Kontakt bzw. eine sichere elektrische Verbindung geschaffen als auch eine sichere Verankerung des Abzweigleiters 15 in der Öffnung des Klemmelements 11 bzw. 25 sichergestellt.

Die vorliegende Erfindung ist nicht auf die beschriebenen Ausführungsformen beschränkt. Je nach Anforderung können beispielsweise auch mehr Klemmelemente vorgesehen werden, beispielsweise bei Hauptleitern mit mehr als vier Adern. Das Kontaktelement 39 weist im dargestellten Beispielsfall zwei Öffnungen 51 auf. Bei Verwendung der Anschlußklemme für nur eine Abzweigung ist jedoch ausreichend, daß nur quasi die Hälfte des Kontaktelements 39 vorgesehen wird, d. h. daß nur eine Öffnung 51 vorgesehen ist.

Weiterhin kann auch die Ausbildung und die Anzahl die Ringe 57 entsprechend variabel ausgestaltet sein. Beispielsweise könnten polygonale Innenausnehmungen der Ringe vorgesehen werden, und die Halte- und Kontaktwirkung eines Federelements 57 kann bereits ausreichen, den entsprechenden Abzweigleiter in dem Kontaktelement sicher zu halten und die elektrische Verbindung sicherzustellen.

Somit ergibt sich vorteilhafterweise ein besonders einfacher, platzsparender und universell einsetzbarer Aufbau einer Anschlußklemme sowie eines Kontaktelements hierfür, der für die verschiedensten Anwendungen durch leicht ausführbare geringfügige konstruktive Änderungen anpaßbar ist.

## Patentansprüche

1. Kontaktelement für die Verwendung in einem Klemmelement (11, 25) einer Anschlußklemme (1), insbesondere für den Anschluß wenigstens eines Abzweigleiters (15) an einem Hauptleiter (3), mit wenigstens einer Öffnung (13, 51) zum Einstecken des Abzweigleiters (15) und mit zahnförmigen Kontakten (43), deren Spitzen zum Eingriff mit dem Hauptleiter (3) dienen zur Erzeugung der elektrischen Verbindung zwischen dem Hauptleiter (3) und dem wenigstens einen Abzweigleiter (15),
**dadurch gekennzeichnet,**
**daß** das Kontaktelement (39) wenigstens zwei Federelemente (57) aufweist, die im wesentlichen gleich ausgebildet sind, wobei die Federelemente (57) Federeinrichtungen (67) aufweisen und in der Öffnung (51) des Kontaktelements (39) angeordnet sind, und daß die Federelemente (57) ringförmig ausgebildet sind und von dem Innenrand (61) des ringförmigen Federelements (57) ausgehend Einkerbungen (63) vorgesehen sind, die sich in Richtung Außenrand (65) des Federelements (57) erstrecken, wobei zwischen zwei benachbarten Einkerbungen (63) eine der Federeinrichtungen (67) gebildet wird, wobei die Federeinrichtungen am Abzweigleiter derart eingreifen, daß sowohl eine Lagesicherung des Abzweigleiters (15) ohne zusätzliche Verschraubungen und Verklemmungen als auch der elektrische Kontakt zwischen Abzweigleiter (15) und Kontaktelement (39) erzeugt wird.

2. Kontaktelement nach Anspruch 1, **dadurch gekennzeichnet, dass** es wenigstens zwei Federelemente (57) aufweist, die für Abzweigleiter unterschiedlicher Querschnittsabmessungen geeignet sind.

3. Kontaktelement nach Anspruch 1 oder 2, **dadurch gekennzeichnet, dass** es zwei Öffnungen (51) zur Aufnahme von zwei Abzweigleitungen aufweist, wobei die Achsen (53, 54) der Öffnungen (51) im Wesentlichen zusammenfallen.

4. Kontaktelement nach Anspruch 3, **dadurch gekennzeichnet, dass** zwischen den Öffnungen (51) eine Trennwand (55) vorgesehen ist.

5. Kontaktelement nach einem der Ansprüche 1 bis 4, **dadurch gekennzeichnet, dass** die zahnförmigen Kontakte (43) reihenmäßig nebeneinander ausgebildet sind.

6. Kontaktelement nach einem der Ansprüche 1 bis 5, **dadurch gekennzeichnet, dass** es hülsenförmig ausgebildet ist.

7. Anschlussklemme (1) zum Anschließen von Abzweigleiter (15) an Adern von Hauptleiter (3) einer Erdleitung, mit wenigstens zwei Klemmelementen (11, 25), die um den Hauptleiter (3) anbringbar sind und diesen umschließen, wobei die Klemmelemente (11, 25) gleichartig, kreisbogensegmentförmig ausgebildet sind, wobei sie außerdem wenigstens einen sich nach innen zum Hauptleiter hin öffnenden Hohlraum (35) aufweisen, in dem ein Kontaktelement (39) aufgenommen ist, und wobei sie jeweils wenigstens eine Öffnung (13) besitzen, deren Achse auf der Achse der Öffnung (51) des in den Hohlraum (35) eingebrachten Kontaktelements (39) und parallel zur Achse des Hauptleiters (3) liegt,
sowie mit einer Festklemmeinrichtung (17, 19) zum Befestigen der Klemmelemente (11, 25) auf dem Hauptleiter (3) der Erdleitung,
**dadurch gekennzeichnet,**
**dass** das Kontaktelement (39) gemäß einem der Ansprüche 1 bis 6 ausgebildet ist.

8. Anschlussklemme nach Anspruch 7, **dadurch gekennzeichnet, dass** sie vier gleichartig ausgebildete Klemmelemente (11, 25) aufweist.

9. Anschlussklemme nach Anspruch 7, **dadurch gekennzeichnet, dass** sie drei gleichartig ausgebildete Kiemmeiemente und ein davon verschiedenes bevorzugt kleineres Klemmelement aufweist.

10. Anschlussklemme nach einem der Ansprüche 7 bis 9, **dadurch gekennzeichnet, dass** zur Abdichtung der Kontaktstelle zwischen Kontaktelement (39) und Hauptleiter (3) eine Dichtungsmasse, vorzugsweise in Form eines Dichtungsbandes (45) vorgesehen ist, das sich zwischen der Innenseite (41) des Kontaktelements (39) und dem Hauptleiter (3) erstreckt.

11. Anschlussklemme nach einem der Ansprüche 7 bis 10, **dadurch gekennzeichnet, dass** das Klemmelement (25) als rippenartiger mit von außen zugänglichen Vertiefungen (27) versehener Körper ausgebildet ist.

12. Anschlussklemme nach einem der Ansprüche 7 bis 11, **dadurch gekennzeichnet, dass** jeder Klemmkörper einen in Richtung Hauptleitung (3) vorspringenden Keil (47) aufweist.

13. Anschlussklemme nach Anspruch 12, **dadurch gekennzeichnet, dass** der Keil (47) in wenigstens zwei voneinander beabstandete Teilkeile (47) aufgeteilt ist.

14. Anschlussklemme nach einem der Ansprüche 7 bis 13, **dadurch gekennzeichnet, dass** das Klemmelement ein, bevorzugt zwei, sich querschnittsverjüngende Vorsprungbereiche (33) aufweist, die sich von den Stirnseiten des Klemmelements (11, 25) aus erstrecken.

15. Anschlussklemme nach Anspruch 14, **dadurch gekennzeichnet, dass** die Vorsprungbereiche (33) einstückig mit dem Klemmelement (25) ausgebildet sind.

16. Anschlussklemme nach einem der Ansprüche 7 bis 15, **dadurch gekennzeichnet, dass** die Festklemmeinrichtung in Form einer Rohrschelle (17) ausgebildet ist.

17. Anschlussklemme nach Anspruch 16, **dadurch gekennzeichnet, dass** die Rohrschelle (17) vorzugsweise bandförmig ausgebildet ist und ein schraubenförmiges Anzugselement (19) aufweist.

18. Anschlussklemme nach Anspruch 17, **dadurch gekennzeichnet, dass** die Schraube des schraubenförmigen Anzugselements (19) eine Abreißkopfschraube (21) ist.

## Claims

1. A contact element for use in a clamping element (11, 25) of a connection terminal (1), in particular for connecting at least one branch conduit (15) to an electric main (3) of a ground lead, said contact element comprising at least one opening (13, 51) for inserting the branch conduit (15) and comprising dentiform contacts (43) the tops thereof penetrating the insulation of the electric main and connect electrically said electric main (3) and said branch conduit (15),
**characterised in**
**that** said contact element (39) comprises at least two spring elements (57) being essentially identical, wherein said spring elements (57) including spring devices (67) and being arranged in the opening (51) of the contact element (39), and that said spring elements (57) are ring-shaped and that notches (63) are provided originating from an interior border (61) of the ring-shaped spring element (57) and extending in the direction of an outside border (65) of said spring element (57), one of the spring devices (67) being located between two adjacent notches (63), wherein said spring devices (67) engage said branch conduit such that a retaining action of said branch conduit without additional screwing and clamping as well as an electric contact between branch conduit (15) and contact element (39) is established.

2. The contact element according to claim 1 **characterised in that** it comprises at least two spring elements (57), being appropriate for accommodating branch conduits of different cross-sections.

3. The contact element according to claim 1 or 2 **characterised in that** it comprises two openings (51) for receiving two branch conduits, the axes (53, 54) of said openings coinciding.

4. The contact element according to claim 3 **characterised in that** a separation wall (55) being provided between said openings (51).

5. The contact element according to one of the claims 1 to 4 **characterised in that** the dentiform contacts (43) being arranged in rows which lie side by side.

6. The contact element according to one of the claims 1 to 5 **characterised in that** it comprises a sleeve shape.

7. A connection terminal (1) for connecting branch conduits (15) to leads of electric mains (3) of a ground lead, the connection terminal comprising at least two clamping elements (11, 25) capable of attaching to an electric main (3) and surrounding same, said clamping elements (11, 25) being similar and having the shape of a circular arc segment, said clamping elements further comprising at least one cavity (35) which opens inwardly to the electric main, said cavity including contact element (39), and each comprising at least one opening (13) whose axis coincide with the axis of the opening (51) of the contact element being arranged in the cavity (35) and is parallel to the axis of the electric main (3),
said connection terminal comprising a clamping device (17, 19) for clamping the clamping elements (11, 25) to the electric main (3) of the ground lead,
**characterised in**
**that** said contact element (39) is provided according to one of the claims 1 to 6.

8. The connection terminal according to claim 7 **characterised by** comprising four similar clamping elements 811, 25).

9. The connection terminal according to claim 7 **characterised by** comprising three similar clamping elements and one different, smaller clamping element.

10. The connection terminal according to one of the claims 7 to 9 **characterised in that** for sealing the contact point between the contact element (39) and the electric main (3), a sealing agent is provided, the sealing agent preferably having the form of a sealing band (45) extending between the inner side (41) of the contact element (39) and the electric main (3).

11. The connection terminal according to one of the claims 7 to 10 **characterised in that** said clamping element (25) is a rib-shaped body provided with cavities (27) being accessible from outside.

12. The connection terminal according to one of the claims 7 to 11 **characterised in that** each clamping body comprises a wedge (47) projecting in the direction to the main lead (3).

13. The connection terminal according to claim 12 **characterised in that** said wedge (47) is separated into two half-wedges (47) being distant to each other.

14. The connection terminal according to one of the claims 7 to 13 **characterised in that** said clamping element comprises one, preferably two projecting areas (33) having decreasing cross-sections, said projecting areas extending from the front side of said clamping elements (11, 25).

15. The connection terminal according to claim 14 **characterised in that** said projecting areas (33) are formed integral with said clamping element (25).

16. The connection terminal according to one of the claims 7 to 15 **characterised in that** the clamping device is a pipe clamp (17).

17. The connection terminal according to claim 16 **characterised in that** the pipe clamp (17) is preferably band-shaped and comprising a screw-shaped tightening element (19).

18. The connection terminal according to claim 17 **characterised in that** the screw of the screw-shaped tightening element (19) is a tear-off cap screw (21).

## Revendications

1. Elément de contact pour une utilisation dans un élément de serrage (11, 25) d'une borne de raccordement (1), en particulier pour le raccordement d'au moins un conducteur de dérivation (15) à un conducteur principal (3), comprenant au moins un orifice (13, 51) pour l'insertion du conducteur de dérivation (15) et des contacts (43) en forme de dents, dont les extrémités servent à l'engagement avec le conducteur principal (3) pour générer la liaison électrique entre le conducteur principal (3) et le au moins un conducteur de dérivation (15),
**caractérisé en ce que**
l'élément de contact (39) présente au moins deux éléments de ressort (57), qui sont conçus sensiblement identiques, les éléments de ressort (57) présentant des dispositifs de ressort (67) et étant disposés dans l'orifice (51) de l'élément de contact (39) et **en ce que** les éléments de ressort (57) sont conçus avec une forme annulaire et des entailles (63) sont prévues à partir du bord intérieur (61) de l'élément de ressort (57) de forme annulaire, qui s'étendent en direction du bord extérieur (65) de l'élément de ressort (57), l'un des dispositifs à ressort (67) étant formé entre deux entailles (63) voisines, les dispositifs à ressort s'engageant sur le conducteur de dérivation de telle sorte qu'aussi bien un blocage en position du conducteur de dérivation (15) sans vissages et coincements supplémentaires que le contact électrique entre le conducteur de dérivation (15) et l'élément de contact (39) sont générés.

2. Elément de contact selon la revendication 1, **caractérisé en ce qu'**il présente au moins deux éléments de ressort (57) qui sont appropriés pour des conducteurs de dérivation présentant différentes dimensions de section.

3. Elément de contact selon la revendication 1 ou 2, **caractérisé en ce qu'**il présente deux orifices (51) pour le logement de deux conduites de dérivation, les axes (53, 54) des orifices (51) coïncidant sensiblement.

4. Elément de contact selon la revendication 3, **caractérisé en ce qu'**une paroi de séparation (55) est prévue entre les orifices (51).

5. Elément de contact selon l'une quelconque des revendications 1 à 4, **caractérisé en ce que** les contacts (43) en forme de dent sont réalisés les uns à côté des autres dans une rangée.

6. Elément de contact selon l'une quelconque des revendications 1 à 5, **caractérisé en ce qu'**il est conçu en forme de douille.

7. Borne de raccordement (1) pour le raccordement d'un conducteur de dérivation (15) à des fils du conducteur principal (3) d'une ligne de terre, comprenant au moins deux éléments de serrage (11, 25), qui peuvent être placés autour du conducteur principal (3) et entourent celui-ci, les éléments de serrage (11, 25) étant conçus de façon identique et en forme de segments d'arc de cercle, sachant qu'ils présentent d'autre part au moins une cavité (35) s'ouvrant vers l'intérieur en direction du conducteur principal, cavité dans laquelle un élément de contact (39) est réceptionné, et sachant qu'il présente à chaque fois au moins un orifice (13), dont l'axe se situe sur l'axe de l'orifice (51) de l'élément de contact (39) introduit dans la cavité (35) et est disposé parallèlement à l'axe du conducteur principal (3),
ainsi qu'avec un dispositif de blocage (17, 19) pour la fixation des éléments de serrage (11, 25) sur le conducteur principal (3) de la ligne de terre,
**caractérisée en ce que**
l'élément de contact (39) est réalisé selon l'une quelconque des revendications 1 à 6.

8. Borne de raccordement selon la revendication 7, **caractérisée en ce qu'**elle présente quatre éléments de serrage (11, 25) de conception identique.

9. Borne de raccordement selon la revendication 7, **caractérisée en ce qu'**elle présente trois éléments de serrage conçus de façon identique et un élément de serrage de préférence plus petit différent des premiers.

10. Elément de raccordement selon l'une quelconque des revendications 7 à 9, **caractérisé en ce que**, pour étanchéifier le point de contact entre l'élément de contact (39) et le conducteur principal (3), il est prévu une masse d'étanchéité, de préférence sous la forme d'une bande d'étanchéité (45), qui s'étend entre le côté intérieur (41) de l'élément de contact (39) et le conducteur principal (3).

11. Borne de raccordement selon l'une quelconque des revendications 7 à 10, **caractérisée en ce que** l'élément de serrage (25) est conçu comme un corps en forme de nervure et doté de cavités (27) accessibles par l'extérieur.

12. Borne de raccordement selon l'une quelconque des revendications 7 à 11, **caractérisée en ce que** chaque corps de serrage présente une clavette (47) débordant en direction de la ligne principale (3).

13. Borne de raccordement selon la revendication 12, **caractérisée en ce que** la clavette (47) est divisée en au moins deux clavettes partielles (47) espacées l'une de l'autre.

14. Borne de raccordement selon l'une quelconque des revendications 7 à 13, **caractérisée en ce que** l'élément de serrage présente une, de préférence deux zones de saillie (33) se rétrécissant en section, qui s'étendent à partir des côtés avant de l'élément de serrage (11, 25).

15. Borne de raccordement selon la revendication 14, **caractérisée en ce que** les zones de saillie (33) sont conçues d'une seule pièce avec l'élément de serrage (25).

16. Borne de raccordement selon l'une quelconque des revendications 7 à 15, **caractérisée en ce que** le dispositif de blocage est conçu sous la forme d'un collier d'attache.

17. Borne de raccordement selon la revendication 16, **caractérisée en ce que** le collier d'attache (17) est conçu de préférence en forme de bande et présente un élément de serrage (19) de forme hélicoïdale.

18. Borne de raccordement selon la revendication 17, **caractérisée en ce que** la vis de l'élément de serrage (19) de forme hélicoïdale est une vis à tête à arracher (21).
